# EUROPÄISCHE PATENTSCHRIFT

(11) **EP 0 814 677 B1**
(45) Veröffentlichungstag und Bekanntmachung des Hinweises auf die Patenterteilung: **07.07.1999**
(21) Anmeldenummer: 96904841.2
(22) Anmeldetag: 22.02.1996
(51) Int. Cl.: A24C 5/47

(54) **WICKELVORRICHTUNG**
ROLLER DEVICE
ENROULEUSE

(30) Priorität: 03.03.1995 DE 19507395
(43) Veröffentlichungstag der Anmeldung: 07.01.1998
(73) Patentinhaber: DECOUFLE s.a.r.l., 91382 Chilly-Mazarin (FR)
(72) Erfinder: DAHLGRÜN, Rolf, F-92370 Chaville (FR)
(74) Vertreter: Herrmann, Günther
(86) Internationale Anmeldenummer: EP9600726
(87) Internationale Veröffentlichungsnummer: WO9627305

(56) Entgegenhaltungen:
- EP-A- 0 124 289
- EP-A- 0 231 565
- DE-B- 1 159 835

## Beschreibung

Die Erfindung betrifft eine Vorrichtung zum Verbinden von axial fluchtend zu Gruppen zusammengestellten stabförmigen Tabakartikeln mit Filterstopfen oder Mundstücken unrunden Querschnitts durch Herumwickeln von beleimten Verbindungsblättchen um die Artikelgruppen mit einer um ihre Achse drehbaren Rolltrommel mit achsparallelen Saugmulden zum Halten der Artikelgruppen, einer am Umfang der Rolltrommel angeordneten Rollfläche und einer zusammen mit der Rollfläche einen Rollkanal bildenden stationären Gegenrollfläche.

Bei der Herstellung von Filterzigaretten werden gewöhnlich aus zwei mit Abstand axial fluchtenden Tabakstäben und einem Filterabschnitt doppelter Gebrauchslänge Artikelgruppen gebildet, indem der Filterabschnitt in eine passende Lücke zwischen den Tabakstäben eingefügt wird und die Artikel dann axial zusammengeschoben bzw. ausgerichtet werden. Diese Gruppen aus noch nicht miteinander verbundenen Artikeln werden mit einem beleimten Verbindungsblättchen versehen, das über den Filterabschnitt hinweg den Bereich vom Ende eines Tabakstabs zum benachbarten Ende des anderen Tabakstabs überbrückt, und in die Haltemulden einer Rolltrommel übergeben. Die mit den Verbindungsblättchen, auch Belagblättchen genannt, versehene Artikelgruppe wird in einen zwischen der als Rollfläche ausgebildeten Oberfläche der Rolltrommel und einer stationären Gegenrollfläche einer "Rollhand" gebildeten Rollkanal hinein bewegt, in welchem die Artikelgruppe zwischen der Rollfläche der Rolltrommel und der Gegenrollfläche gerollt und dabei das beleimte Verbindungsblättchen um die Artikelgruppe herumgewickelt wird. Das Verbindungsblättchen verbindet die Bestandteile der Artikelgruppe zu einer Filterzigarette doppelter Gebrauchslänge. Natürlich können in entsprechender Weise auch Filterzigaretten einfacher Gebrauchslänge hergestellt werden, wenn jeweils nur ein Tabakstab mit einem Filterabschnitt einfacher Gebrauchslänge mittels eines Verbindungsblättchens verbunden wird. Diese Art, Tabakstäbe mit Filterabschnitten miteinander zu Filterzigaretten zu verbinden, ist heute übliche Technik und hat sich bei der Herstellung von runden Zigaretten milliardenfach bewährt. Beim Herstellen von Filterzigaretten unrunden Querschnitts versagt diese Technik, weil die starren Roll- und Gegenrollflächen das Rollen unrunder Gegenstände nicht zulassen. Da es aber einen Markt für unrunde, z.B. ovale Zigaretten gibt, besteht auch ein Bedarf an einer entsprechenden rationellen Fertigungstechnik.

Es wurde daher bereits vorgeschlagen, anstelle einer starren stationären Gegenrollfläche in einer solchen Rolleinrichtung ein flexibles, mit einer reduzierten Geschwindigkeit mitlaufendes Band vorzusehen. Die Artikelgruppen unrunden Querschnitts rollen nun zwischen der Oberfläche der Rolltrommel und dem flexiblen Band ab, wobei sich das Band an die jeweils aktuelle Lage und den Verlauf des Artikelumfangs anpaßt (EP 0 124 289 B1). So wird zwar eine Umwicklung unrunder Artikelgruppen mit Verbindungsblättchen durch Rollung möglich; das hat aber den Nachteil, daß der Druck, den das Band auf die rollende Artikelgruppe ausübt, je nach deren Winkellage sehr unterschiedlich ist. Das kann die Qualität der Artikel beeinträchtigen.

Der vorliegenden Erfindung liegt die Aufgabe zugrunde, eine weitere Vorrichtung der eingangs beschriebenen Art anzugeben.

Gelöst wird diese Aufgabe erfindungsgemäß dadurch, daß die Rollfläche der Rolltrommel und die Gegenrollfläche der unrunden Form der im Rollkanal rollenden Artikelgruppen angepaßte Wellenprofile aufweisen. Gemäß einer vorteilhaften Weiterbildung der Erfindung ist vorgesehen, daß die Wellenprofile der Rollfläche und der Gegenrollfläche derart ausgebildet sind, daß die Artikelgruppen im Rollkanal an den Wellenflächen abrollen und daß sich ihre Mittelachsen dabei wenigstens angenähert auf einer Kreisbahn um die Achse der Rolltrommel bewegen. Die Mittelachse der Artikel bleibt also auch bei dem Rollvorgang auf der Kreisbahn, der sie ausserhalb der Rollvorrichtung folgt.
Dadurch ergibt sich eine sehr symmetrische Rollung, welche eine bestmögliche Schonung der Artikel beim Rollvorgang bewirkt.

Um eine mehrfache Umrollung der Artikelgruppen zu ermöglichen, sieht die Erfindung weiter vor, daß das Wellenprofil der Gegenrollfläche in Förderrichtung aufeinanderfolgend wenigstens zwei im wesentlichen identische Profilabschnitte aufweist.

Eine weitere Fortbildung der Erfindung sieht vor, daß dem Rollkanal eingangsseitig eine stationäre, im wesentlichen parallel zu den Haltemulden der Rolltrommel ausgerichtete und radial in die Bewegungsbahn der Artikelgruppen eingreifende Startleiste zugeordnet ist, welche das Herausrollen der Artikelgruppen aus den Haltemulden der Rolltrommel und ihre Bewegung in den Rollkanal hinein unterstützt und sie dabei achsparallel ausrichtet. Diese Maßnahme erhöht die Funktionssicherheit der Rollvorrichtung, weil sie die Gefahr einer axialen Desorientierung der Artikelgruppen am Eingang des Rollkanals vermindert. So wird Störungen vorgebeugt. Außerdem bewirkt die Startleiste, daß der Rollvorgang am Eingang des Rollkanales zuverlässig einsetzt.

Durch die Erfindung wird eine weitere Vorrichtung zum Herstellen unrunder, insbesondere ovaler Filterzigaretten zur Verfügung gestellt. Ihr besonderer Vorteil besteht darin, daß die Artikelgruppen im Rollkanal abrollen, ohne daß ihre Mittelachsen ihre kreisförmige Bewegungsbahn um die Achse der Rolltrommel verlassen. Das führt zu einer Vergleichmäßigung der Belastung beim Rollvorgang und schützt dadurch weitgehend vor Qualitätseinbußen bei den hergestellten Zigaretten. Die Bewegung der Mittelachsen der Artikel entlang der Kreisbahn, auf der sie auch außerhalb des Rollkanales bewegt werden, hat eine Vergleichmäßigung der Bewegung der Artikel in dem Rollkanal zur Folge, welche die bestmögliche Schonung der Artikel während des Rollvorganges bewirkt. Die durch die Erfindung gebotene Möglichkeit, die Artikel mehrfach zu umrollen, führt zu einer sicheren Verbindung der Bestandteile der Artikel.

Die Erfindung wird nun anhand der Zeichnung näher erläutert.

Es zeigen
- Figur 1: eine Filteransetzmaschine mit einer Wickelvorrichtung nach der Erfindung in einer schematischen Vorderansicht,
- Figur 2: eine Ansicht einer Wickelvorrichtung nach der Erfindung in einer vergrößerten schematischen Darstellung,
- Figur 3: eine vergrößerte Darstellung der Einzelheit A der Figur 2 und
- Figur 4: einen Querschnitt durch eine ovale Zigarette mit der Angabe der für die Beschreibung des Ausführungsbeispiels verwendeten geometrischen Größe.

In Figur 1 ist eine Filteransetzmaschine zum Herstellen von Filterzigaretten in einer Vorderansicht schematisch dargestellt. Eine ausführliche Beschreibung einer solchen Maschine und eine Darstellung des Ablaufschemas zum Herstellen von Filterzigaretten sind in der DE 40 08 475 A1 (entsprechend US 5 135 008) enthalten, auf die hier zur Ergänzung der Beschreibung hingewiesen wird.

Eine Übernahmetrommel 2 übernimmt Tabakstäbe 3 doppelter Gebrauchslänge (Doppelzigaretten) von einer nicht dargestellten Zigarettenstrangmaschine, beispielsweise vom Typ Protos der Anmelderin. Die Doppelzigaretten gelangen queraxial auf eine Schneidtrommel 4 und werden mittels eines Kreismessers 6 in zwei gleich lange Tabakstäbe (Zigaretten) einfacher Gebrauchslänge zerschnitten. Die Tabakstäbe einfacher Gebrauchslänge werden auf einer Spreiztrommel 7 axial auseinander bewegt und dann an eine Zusammenstelltrommel 8 abgegeben. Aus einem Magazin 9 gelangen in der Zeichnung nicht dargestellte Filterstäbe in bekannter Weise auf eine Schneidtrommel 11, werden von zwei Kreismessern 12 zu Filterstopfen doppelter Gebrauchslänge geschnitten, auf einer Staffeltrommel 13 gestaffelt, von einer Schiebetrommel 14 zu einer Reihe hintereinanderliegender Stopfen ausgerichtet und von einer Beschleunigertrommel 16 in die Zwischenräume der Zigarettenreihen auf der Zusammenstelltrommel 8 abgelegt. Die so gebildeten Artikelgruppen (Tabakstab-Filterabschnitt-Tabakstab-Gruppen) werden axial dicht zusammengeschoben und anschließend von einer Übergabetrommel 17 übernommen.

Ein Verbindungsmaterialstreifen bzw. Belagpapierstreifen 18 wird von einer Bobine 19 abgezogen, in einer Perforiereinrichtung 21 perforiert, in einer Beleimvorrichtung 22 beleimt und auf einer Belagwalze 23 von einer Messertrommel 24 in aufeinanderfolgende Belag- bzw. Verbindungsblättchen zerschnitten. Eine zweite Bobine 26 hält einen zweiten Verbindungsmaterialstreifen 27 bereit, dessen Anfang mittels einer Spleißeinrichtung 28 mit dem Ende der ablaufenden Materialbahn 18 verbunden wird, sobald die erste Bobine 19 aufgebraucht ist. Anstelle der Perforiereinrichtung 21, mit der der laufende Belagpapierstreifen perforiert wird, kann auch in bekannter Weise einer der Trommeln, beispielsweise der Trommel 32, eine Einrichtung zugeordnet sein, welche die Umhüllung der Zigaretten perforiert.

Die vom laufenden Verbindungsmaterialstreifen 18 abgetrennten Belagblättchen werden nacheinander mittig mit aufeinanderfolgenden Zigarettenstab-Filterabschnitt-Zigarettenstab-Gruppen auf der Übergabetrommel 17 zusammengebracht und auf einer Rolltrommel 29 mittels einer Rollhand 31 um die Artikelgruppen herumgerollt.

Die so hergestellten Doppelfilterzigaretten werden über eine Zwischentrommel 32, auf der Ihre Umhüllung alternativ zur Perforation des Belagmaterials mit der Einrichtung 21 auch mit Ventilationsöffnungen versehen werden kann, einer Schneidtrommel 33 zugeführt und auf dieser mittels eines Kreismessers 34 zu Einzelfilterzigaretten konfektioniert. Diese werden auf einer Spreiztrommel 36 axial auseinander bewegt und auf zwei Prüftrommeln 37 und 38 mittels Prüfeinrichtungen 37a und 38a in zwei Reihen auf die Einhaltung vorgegebener Qualitätsmerkmale wie Dichtigkeit der Umhüllung, Ventilationsgrad, Zugwiderstand und dergleichen geprüft. Prüfeinrichtungen dieser Art sind bekannt und nicht Gegenstand der vorliegenden Erfindung und brauchen daher hier nicht näher beschrieben zu werden. Die Prüfeinrichtungen sind mit einer nicht dargestellten, üblichen Steueranordnung verbunden.

Die geprüften Zigaretten werden in zwei Reihen über eine Zwischentrommel 41, von der mit einer Entnahmetrommel 51 einzelne, insbesondere fehlerhafte Zigaretten entnommen werden können, an eine Übergabetrommel 42 übergeben, welche eine Zigarettenreihe über eine weitere Zwischentrommel 43 an einen Kegelwender 44 oder eine andere Umorientierungseinrichtung abgibt, welcher die axiale Orientierung der in dieser Reihe geförderten Zigaretten in Übereinstimmung mit der axialen Orientierung der Zigaretten der anderen Reihe bringt. Kegelwender sind beispielsweise aus der DE-OS 20 20 138 (≙ US 3 625 103) bekannt. Die umorientierten Zigaretten werden von dem Kegelwender 46 axial versetzt wieder an die Zwischentrommel 43 oder eine axial entsprechend versetzte gleiche Trommel und weiter zu einer Sammeltrommel 47 überführt. Zwischen aufeinanderfolgende gewendete Zigaretten legt eine weitere Zwischentrommel 48 von der Übergabetrommel 42 übernommene, nicht gewendete Zigaretten der zweiten Reihe auf der Sammeltrommel 47 ab. Alle Zigaretten werden nun in gleicher axialer Orientierung in einer Reihe zu einem Ablegerband 49 gefördert, von dem sie in einer einzigen einlagigen Reihe an einen nicht näher dargestellten Massenstromförderer oder eine andere die Zigaretten aufnehmende Einrichtung abgegeben werden.

Die Figuren 2 und 3 zeigen in vergrößerten Darstellungen die Rolleinrichtung 30 der Filteransetzmaschine 1 zum Umwickeln der Tabakstab-Filterabschnitt-Tabakstab-Gruppen 52 mit beleimten Belagpapierblättchen 53, von denen in Figur 3 eines zur Veranschaulichung dargestellt ist. Die übrigen Blättchen werden der Einfachheit und besseren Übersichtlichkeit halber nicht eingezeichnet. Die Rolleinrichtung 30 besteht aus der rotierenden Rolltrommel 29 und der stationären Rollhand 31 mit einer der Umfangsfläche der Rolltrommel 29 benachbart verlaufenden Gegenrollfläche 54.

Die Rolltrommel 29 weist einen hohlzylindrischen Trommelkörper 56 auf, der um einen stationären Steuerkörper 57 mit an eine nicht dargestellte Unterdruckquelle angeschlossenen Steuerschlitzen 58 in seiner äußeren Umfangsfläche umläuft. Am äußeren Umfang des rotierenden Trommelkörpers 56 sind achsparallele Haltemulden 59 angeordnet, an welche über mit den Steuerschlitzen 58 korrespondierende Saugluftöffnungen 61 in vorgegebenen Winkelbereichen der Rolltrommel ein Saugzug anlegbar ist. Die Umfangsfläche der Rolltrommel 29 ist, was unten noch näher beschrieben wird, als Rollfläche 62 ausgebildet, in welche die flach ausgebildeten Haltemulden 59 integriert sind. Die Rolltrommel rotiert in Richtung eines Pfeiles 63.

Die die Gegenrollfläche 54 aufweisende Rollhand 33 ist an einem nicht näher zu beschreibenden Parallelhebeltrieb 64 angebracht, der sie mittels eines Antriebes 66, beispielsweise einer Kolben-Zylinder-Einheit, bei Bedarf von der Rolltrommel 29 wegschwenkt und sie im Betrieb in ihrer funktionsgerechten Position hält.

Gemäß der Erfindung weisen die Rollfläche 62 der Rolltrommel 29 und die Gegenrollfläche 54 ein Wellenprofil auf, wie das in den Figuren 2 und 3 gezeigt ist. Dadurch ergibt sich zwischen der Oberfläche der Rolltrommel 29 und der Gegenrollfläche 54 ein Rollkanal 67, dessen Breite in der Bewegungsrichtung 63 der Artikelgruppen variiert. Die Rollfläche 62 der Rolltrommel 29 und die Gegenrollfläche 54 sind der unrunden Form der im Rollkanal 67 rollenden Artikelgruppen 52 angepaßt. Die Wellenprofile sind so geformt, daß sich die Artikelgruppen 52 beim Rollen im Rollkanal 67 an der bewegten Rollfläche 62 der Rolltrommel und der stationären Gegenrollfläche 54 abrollen kön nen, wobei gleichzeitig die Mittelachse M der Artikelgruppen sich auf einem Kreisbogen 68 um die Achse 69 der Rolltrommel 29 bewegt. Diese Ausbildung der Rollfläche 62 und der Gegenrollfläche 54 bewirkt also, daß sich der Masseschwerpunkt der Artikelgruppen 52 auf einer stetigen Kreisbahn durch den Rollkanal 67 bewegen kann, während die unrunden Artikelgruppen gerollt werden. Bei diesem Rollvorgang wickelt sich das vorher an die Artikelgruppen angeheftete Belagpapierblättchen 53 um die Stoßstellen der axial passend arrangierten Bestandteile und verbindet diese zu Doppelfilterzigaretten 71.

Um den Beginn des Rollvorganges zu erleichtern ist am Anfang der Gegenrollfläche 54 eine achsparallele Startleiste 72 angeordnet, die die Artikelgruppen aus ihren Haltemulden herausstößt, dabei gleichzeitig achsparallel ausrichtet und den Rollvorgang startet. An derselben Stelle endet im stationären Steuerkörper 57 der Steuerschlitz 58, so daß die Saugluftwirkung in der betreffenden Haltemulde 59 unterbrochen wird. So ist eine ungestörte und schonende Rollung der Artikelgruppen möglich.

Das Wellenprofil der Gegenrollfläche wiederholt sich in Förderrichtung aufeinanderfolgend für eine komplette Umdrehung der Artikelgruppe um ihre Mittelachse M wenigstens einmal. D.h. daß die Profilabschnitte von Wellenberg zu Wellenberg 54a bis g im wesentlichen identisch sind. Jeder dieser Profilabschnitte von Wellenberg zu Wellenberg erlaubt eine Umrollung der Artikelgruppe um 180°. Für eine zweifache Umrollung der Artikelgruppen 52 in dem Rollkanal 67 sind an der Gegenrollfläche aufeinanderfolgend vier im wesentlichen identische Profilabschnitte vorgesehen, die den Bereich vom Wellenberg 54a zum Wellenberg e umfassen. Zum dreimaligen Umrollen sind sechs solcher identischer Profilabschnitte erforderlich, die sich im gezeigten Beispiel der Figur 3 über die Wellenberge 54a bis g erstrecken. Nach dem dreimaligen Umrollen ist das Belagpapierblättchen 53 komplett und sicher um die Artikelgruppe 52 herumgelegt und die Artikelgruppe liegt wieder in einer der flachen Haltemulden 59 der Rolltrommel 29, deren Saugluftöffnung 61 über den Steuerschlitz 58 erneut mit Unterdruck beaufschlagt wird, um die Doppelzigarette bis zur Abgabe an den nächsten Förderer zu halten.

Die Tabellen enthalten als Ausführungsbeispiel im kartesischen Koordinatensystem die Koordinaten der Wellenprofile eines Rollflächenabschnitts und eines Gegenrollflächenabschnitts. Sie beziehen sich auf eine Rolleinrichtung für eine ovale Zigarette mit einem großen Durchmesser D = 10 mm, einem kleinen Durchmesser d = 5,8 mm, einem großen Radius R = 6,47 mm und einem kleinen Radius r = 1,4 mm. Die geometrischen Beziehungen sind in Figur 4 vergrößert und nicht maßstabsgerecht dargestellt.

Die Tabelle 1 enthält die X- und Y-Koordinaten einer wellenförmigen Rollfläche einer Rolltrommel in dem in Figur 2 dargestellten X-Y-Koordinatensystem, dessen Ursprung in der Rotationsachse 69 der Rolltrommel 29 liegt. Die eingezeichneten Koordinatenachsen X und Y geben jeweils die positive Richtung an. Die in der Tabelle 1 angegebenen Koordinaten von X und Y stellen den Verlauf der Rollfläche 62 der Rolltrommel in dem in Figur 2 im Koordinatensystem eingezeichneten Winkelbereich von 10° dar. Dieser Verlauf wiederholt sich am Trommelumfang 36mal in diesen 10°-Schritten.

Die Tabelle 2 enthält die Koordinaten X und Y des Wellenprofils der Gegenrollfläche 54, das sich in zwei weiteren 10°-Schritten an der Gegenrollfläche zweimal wiederholt. Damit ergibt sich das Wellenprofil für eine dreimalige komplette Umdrehung der Artikelgruppen im Rollkanal 67. Dreht man das in Figur 2 eingezeichnete Koordinatensystem in 10°-Schritten im Uhrzeigersinn weiter, so hat man in den Tabellen 1 und 2 nicht nur die Koordinaten X und Y der kompletten Gegenrollfläche, sondern auch die der kompletten Rollfläche der Rolltrommel.

Mit den in den Tabellen 1 und 2 angegebenen Rollflächen- und Gegenrollflächenprofilen können Zigaretten der oben angegebenen Abmessungen gerollt werden, wobei ihre Mittelachse M auf der kreisförmigen Bewegungsbahn 68 bleibt, auf der sie sich auch außerhalb des Rollkanals 67 bewegt. So wird eine relativ schonende Umrollung der Artikelgruppen mit Belagpapierblättchen möglich.

**Tabelle 1**

| **Koordinaten der Rollfläche** | | | | | |
|---|---|---|---|---|---|
| X | Y | X | Y | X | Y |
| 130,3500 | 0,0000 | 131,9402 | 7,5377 | 131,3404 | 16,1515 |
| 130,3810 | 0,3480 | 131,8499 | 7,7586 | 131,3546 | 16,3644 |
| 130,4759 | 0,6919 | 131,7484 | 7,9844 | 131,3604 | 16,5736 |
| 130,6415 | 1,0273 | 131,6353 | 8,2159 | 131,3581 | 16,7800 |
| 130,8421 | 1,3504 | 131,5097 | 8,4538 | 131,3477 | 16,9839 |
| 131,0281 | 1,6602 | 131,3711 | 8,6987 | 131,3293 | 17,1860 |
| 131,1996 | 1,9575 | 131,2189 | 8,9514 | 131,3029 | 17,3868 |
| 131,3566 | 2,2431 | 131,0524 | 9,2128 | 131,2683 | 17,5868 |
| 131,4998 | 2,5180 | 130,8710 | 9,4837 | 131,2256 | 17,7865 |
| 131,6294 | 2,7831 | 130,6743 | 9,7649 | 131,1745 | 17,9865 |
| 131,7461 | 3,0392 | 130,4620 | 10,0573 | 131,1146 | 18,1871 |
| 131,8504 | 3,2870 | 130,2340 | 10,3617 | 131,0458 | 18,3890 |
| 131,9430 | 3,5275 | 130,0398 | 10,6814 | 130,9677 | 18,5926 |
| 132,0244 | 3,7614 | 129,9153 | 11,0157 | 130,8797 | 18,7985 |
| 132,0951 | 3,9893 | 129,8541 | 11,3597 | 130,7813 | 19,0073 |
| 132,1557 | 4,2119 | 129,8546 | 11,7091 | 130,6721 | 19,2194 |
| 132,2066 | 4,4300 | 129,9192 | 12,0599 | 130,5514 | 19,4356 |
| 132,2483 | 4,6441 | 130,0549 | 12,4085 | 130,4184 | 19,6563 |
| 132,2810 | 4,8549 | 130,2267 | 12,7479 | 130,2726 | 19,8823 |
| 132,3050 | 5,0628 | 130,3850 | 13,0727 | 130,1133 | 20,1143 |
| 132,3207 | 5,2686 | 130,5298 | 13,3837 | 129,9396 | 20,3528 |
| 132,3281 | 5,4727 | 130,6614 | 13,6820 | 129,7509 | 20,5987 |
| 132,3274 | 5,6756 | 130,7800 | 13,9683 | 129,5466 | 20,8527 |
| 132,3185 | 5,8780 | 130,8861 | 14,2437 | 129,3262 | 21,1157 |
| 132,3016 | 6,0802 | 130,9800 | 14,5090 | 129,0892 | 21,3884 |
| 132,2764 | 6,2829 | 131,0623 | 14,7650 | 128,8355 | 21,6719 |
| 132,2429 | 6,4865 | 131,1336 | 15,0126 | 128,6142 | 21,9734 |
| 132,2008 | 6,6916 | 131,1943 | 15,2526 | 128,4610 | 22,2956 |
| 132,1498 | 6,8987 | 131,2449 | 15,4858 | 128,3701 | 22,6329 |
| 132,0897 | 7,1084 | 131,2859 | 15,7129 | | |
| 132,0200 | 7,3212 | 131,3176 | 15,9346 | | |

**Tabelle 2**

| **Koordinaten der Gegenrollfläche** | | | | | |
|---|---|---|---|---|---|
| X | Y | X | Y | X | Y |
| 139,9500 | 0,0000 | 137,9413 | 7,4930 | 137,1171 | 15,7541 |
| 139,9181 | 0,3479 | 138,0061 | 7,7227 | 137,0441 | 15,9596 |
| 139,8205 | 0,6911 | 138,0807 | 7,9588 | 136,9797 | 16,1630 |
| 139,6507 | 1,0243 | 138,1653 | 8,2021 | 136,9237 | 16,3647 |
| 139,4444 | 1,3439 | 138,2607 | 8,4536 | 136,8757 | 16,5654 |
| 139,2516 | 1,6495 | 138,3671 | 8,7141 | 136,8355 | 16,7656 |
| 139,0723 | 1,9420 | 138,4850 | 8,9846 | 136,8030 | 16,9660 |
| 138,9064 | 2,2227 | 138,6148 | 9,2660 | 136,7779 | 17,1669 |
| 138,7538 | 2,4924 | 138,7569 | 9,5594 | 136,7602 | 17,3691 |
| 138,6139 | 2,7522 | 138,9114 | 9,8658 | 136,7500 | 17,5731 |
| 138,4863 | 3,0030 | 139,0784 | 10,1863 | 136,7472 | 17,7794 |
| 138,3705 | 3,2458 | 139,2575 | 10,5218 | 136,7519 | 17,9887 |
| 138,2660 | 3,4813 | 139,3992 | 10,8680 | 136,7643 | 18,2016 |
| 138,1722 | 3,7105 | 139,4681 | 11,2180 | 136,7847 | 18,4188 |
| 138,0886 | 3,9340 | 139,4711 | 11,5674 | 136,8131 | 18,6409 |
| 138,0147 | 4,1526 | 139,4106 | 11,9115 | 136,8500 | 18,8687 |
| 137,9501 | 4,3670 | 139,2850 | 12,2454 | 136,8956 | 19,1029 |
| 137,8943 | 4,5778 | 139,0882 | 12,5635 | 136,9504 | 19,3444 |
| 137,8469 | 4,7858 | 138,8562 | 12,8649 | 137,0147 | 19,5939 |
| 137,8078 | 4,9915 | 138,6388 | 13,1535 | 137,0889 | 19,8524 |
| 137,7765 | 5,1955 | 138,4359 | 13,4302 | 137,1734 | 20,1209 |
| 137,7531 | 5,3983 | 138,2474 | 13,6962 | 137,2685 | 20,4002 |
| 137,7372 | 5,6006 | 138,0730 | 13,9524 | 137,3747 | 20,6914 |
| 137,7288 | 5,8030 | 137,9121 | 14,1997 | 137,4920 | 20,9955 |
| 137,7279 | 6,0059 | 137,7642 | 14,4392 | 137,6207 | 21,3136 |
| 137,7345 | 6,2101 | 137,6288 | 14,6715 | 137,7606 | 21,6467 |
| 137,7488 | 6,4159 | 137,5052 | 14,8976 | 137,9114 | 21,9960 |
| 137,7708 | 6,6241 | 137,3928 | 15,1182 | 138,0240 | 22,3526 |
| 137,8008 | 6,8353 | 137,2910 | 15,3340 | 138,0637 | 22,7072 |
| 137,8390 | 7,0500 | 137,1993 | 15,5458 | 138,0378 | 23,0556 |
| 137,8857 | 7,2690 | | | | |

## Patentansprüche

1. Vorrichtung zum Verbinden von axial fluchtend zu Gruppen zusammengestellten stabförmigen Tabakartikeln mit Filterstopfen oder Mundstücken unrunden Querschnitts durch Herumwickeln von beleimten Verbindungsblättchen mit einer um ihre Achse drehbaren Rolltrommel mit achsparallelen Saugmulden zum Halten der Artikelgruppen, deren Umfangsfläche als Rollfläche zum Rollen der Artikelgruppen ausgebildet ist, und einer zusammen mit der Rollfläche der Rolltrommel einen Rollkanal bildenden stationären Gegenrollfläche, dadurch gekennzeichnet, daß die Rollfläche (62) der Rolltrommel (29) und die Gegenrollfläche (54) der unrunden Form der im Rollkanal (67) rollenden Artikelgruppen (52) angepaßte Wellenprofile aufweisen.

2. Vorrichtung nach Anspruch 1, dadurch gekennzeichnet, daß die Wellenprofile der Rollfläche (62) und der Gegenrollfläche (54) derart ausgebildet sind, daß die Artikelgruppen (52) im Rollkanal (67) an den Wellenflächen abrollen und daß sich ihre Mittelachsen (M) dabei wenigstens angenähert auf einer Kreisbahn (68) um die Achse (69) der Rolltrommel (29) bewegen.

3. Vorrichtung nach Anspruch 1 oder 2, dadurch gekennzeichnet, daß das Wellenprofil der Gegenrollfläche (54) in Förderrichtung (63) aufeinanderfolgend wenigstens zwei im wesentlichen identische Profilabschnitte (54a bis e) aufweist.

4. Vorrichtung nach einem der Ansprüche 1 bis 3, dadurch gekennzeichnet, daß dem Rollkanal (67) eingangsseitig eine stationäre, im wesentlichen parallel zu den Haltemulden (59) der Rolltrommel (29) ausgerichtete und radial in die Bewegungsbahn der Artikelgruppen (52) eingreifende Startleiste (72) zugeordnet ist, welche das Herausrollen der Artikelgruppen (52) aus den Haltemulden der Rolltrommel (29) und ihre Bewegung in den Rollkanal (67) hinein unterstützt und sie dabei achsparallel ausrichtet.

## Claims

1. A device for connecting rod-shaped tobacco articles, which are grouped together such that they are axially flush, to filter plugs or tips of non-circular cross-section by winding round adhesive connecting leaves, said device having a rolling drum which may be rotated about its axis and has axially parallel suction hollows for holding the groups of articles the peripheral face of said rolling drum being constructed as a rolling face for rolling the groups of articles, and having a stationary counter rolling face which forms a rolling channel together with the rolling face of the rolling drum, characterized in that the rolling face (62) of the rolling drum (29) and the counter rolling face (54) have corrugated profiles which are adapted to the non-circular shape of the groups (52) of articles rolling in the rolling channel (67).

2. A device according to Claim 1, characterized in that the corrugated profiles of the rolling face (62) and the counter rolling face (54) are constructed such that the groups (52) of articles in the rolling channel (67) roll along the corrugation faces, and in that during this their centre axes (M) move at least approximately on a circular path (68) about the axis (69) of the rolling drum (29).

3. A device according to Claim 1 or 2, characterized in that the corrugated profile of the counter rolling face (54) has at least two substantially identical profile portions (54a to e) which succeed one another in the conveying direction (63).

4. A device according to one of Claims 1 to 3, characterized in that associated with the rolling channel (67) at the entry side there is a stationary start strip (72) which is aligned substantially parallel to the holding hollows (59) in the rolling drum (29), reaches radially into the movement path of the groups (52) of articles and helps the groups (52) of articles to roll out of the holding hollows in the rolling drum (29) and to move into the rolling channel (67), whilst aligning them such that they are axially parallel.

## Revendications

1. Dispositif pour joindre des articles en forme de bâtonnet de l'industrie du tabac, rassemblés en groupes suivant un alignement axial, à des bouts filtres ou des embouts de section non circulaire, par enveloppement avec des feuilles de jonction encollées, comportant un tambour de roulage apte à être entraîné en rotation autour de son axe, qui comporte des cavités aspirantes parallèles à l'axe pour retenir les groupes d'articles et dont la surface périphérique est réalisée sous forme d'une surface de roulage destinée à rouler des groupes d'articles, et une surface antagoniste de roulage, fixe, définissant un canal de roulage avec la surface de roulage du tambour de roulage, caractérisé en ce que la surface de roulage (62) du tambour de roulage (29) et la surface antagoniste de roulage (54) présentent des profils ondulés, adaptés à la forme non circulaire des groupes d'articles (52) roulant dans le canal de roulage (67).

2. Dispositif selon la revendication 1, caractérisé en ce que les profils ondulés de la surface de roulage (62) et de la surface antagoniste de roulage (57) sont dotés d'une forme telle, que les groupes d'articles (52) roulent au contact des surfaces ondulées dans le canal de roulage (67) et que leurs axes centraux (M) se déplacent alors, au moins approximativement, sur une trajectoire circulaire (68) autour de l'axe (69) du tambour de roulage (29).

3. Dispositif selon la revendication 1 ou 2, caractérisé en ce que le profil ondulé de la surface antagoniste de roulage (54) présente au moins deux tronçons de profil (54a à e) sensiblement identiques, qui se suivent dans la direction d'avance (63).

4. Dispositif selon l'une des revendications 1 à 3, caractérisé en ce qu'au canal de roulage (67), est associée, du côté de l'entrée, une baguette de lancement (72) fixe, orientée dans une direction sensiblement parallèle aux cavités de retenue (59) du tambour de roulage (29) et pénétrant radialement dans la trajectoire de déplacement des groupes d'articles (52), baguette de lancement qui favorise le roulement des groupes d'articles (52) les faisant sortir des cavités de retenue du tambour de roulage (29), ainsi que leur déplacement dans le canal de roulage (67), et qui les oriente alors parallèlement à l'axe.
